# EUROPÄISCHE PATENTSCHRIFT

(11) **EP 0 030 657 B1**
(45) Veröffentlichungstag und Bekanntmachung des Hinweises auf die Patenterteilung: **24.08.1983**
(21) Anmeldenummer: 80107357.8
(22) Anmeldetag: 25.11.1980
(51) Int. Cl.: B03C 3/68

(54) **Verfahren zum selbsttätigen Führen der Spannung eines Elektrofilters an der Durchschlagsgrenze und Vorrichtung zur Durchführung des Verfahrens**
Method of automatically bringing the voltage of an electrofilter up to the discharge limit and apparatus for carrying out the method
Procédé pour porter automatiquement la tension d'un électrofiltre à la limite de décharge et appareil pour la mise en oeuvre du procédé

(30) Priorität: 11.12.1979 DE 2949764
(43) Veröffentlichungstag der Anmeldung: 24.06.1981
(73) Patentinhaber: METALLGESELLSCHAFT AG, 60015 Frankfurt (DE); SIEMENS AKTIENGESELLSCHAFT, 80333 München (DE)
(72) Erfinder: Herklotz, Helmut, Dipl.-Ing., D-6078 Neu Isenburg (DE); Neulinger, Franz, Dipl.-Ing., D-6057 Dietzenbach (DE); Daar, Horst, Dr. Dipl.-Ing., D-8520 Erlangen (DE); Winkler, Heinrich, D-8524 Neunkirchen (DE); Mehler, Günter, D-6000 Frankfurt/Main (DE); Schummer, Helmut, Dipl.-Ing., D-6056 Heusenstamm (DE); Schmidt, Walter, Dipl.-Ing., D-8521 Uttenreuth (DE)
(74) Vertreter: Mehl, Ernst, Dipl.-Ing.

## Beschreibung

Die Erfindung bezieht sich auf ein Verfahren zum selbsttätigen Führen der Spannung eines Elektrofilters an der Durchschlagsgrenze durch zeitabhängige Steigerung der Filterspannung bis zum Durchschlag und anschließende durchschlagsabhängige Absenkung.

Mit diesem Oberbegriff wird auf ein Verfahren Bezug genommen, wie es beispielsweise in der DE-B-11 48 977 beschrieben ist.

Der Abscheidegrad eines elektrostatischen Abscheiders ist umso höher, je näher die Betriebsspannung an der Überschlagsgrenze liegt. Da die Überschlagsgrenze sich während des Betriebs in Abhängigkeit von mehreren Einflußgrößen, wie z. B. Gaszusammensetzung, Staubgehalt und Temperatur ändert, muß die Spannung des elektrostatischen Abscheiders in Abhängigkeit von der Höhe der Überschlagsgrenze geregelt werden.

Es sind Einrichtungen zur Spannungsregelung bekannt, bei denen die Spannung bis an die Überschlagsgrenze erhöht wird. Kommen ein oder mehrere Überschläge, so wird die Spannung um einen bestimmten fest vorgegebenen Betrag unter die Überschlagsgrenze abgesenkt und anschließend wieder bis zur Überschlagsgrenze erhöht.

Bei dem Verfahren nach der vorgenannten DE-B-1 148 977 wird über einen Widerstand ein Regelkondensator filterstromabhängig aufgeladen. Als Entladewiderstand ist diesem Regelkondensator eine stetig steuerbare Röhre parallelgeschaltet, die ihrerseits wieder von einem Kondensator angesteuert wird. Dieser Kondensator wird durchschlagsabhängig aufgeladen und fortlaufend über einen Parallelwiderstand entladen. Die Spannung am Regelkondensator dient als Steuerspannung für ein primärseitiges Stellglied. Die Stromabhängigkeit der Ladespannung für den Regelkondensator ist so getroffen, daß bei kleinen Abscheiderstromstärken eine relativ schnelle, bei großen Abscheiderstromstärken eine relativ langsame Spannungserhöhung erreicht wird. Durch die stetige Entladung des Regelkondensators - abhängig von den Überschlägen - wird die Abscheiderspannung nach Überschlägen um einen durch die Zahl bzw. Dauer der Überschläge gegebenen Betrag herabgesetzt.

Bei diesem Steuerverfahren geht die Vorgeschichte des gerade vorliegenden Durchschlages nur relativ gering bzw. weitgehend undefiniert in die Spannungsabsenkung bzw. den Hochlauf bis zur Durchschlagsgrenze ein.

Die Aufgabe der vorliegenden Erfindung besteht darin, im stationären Betrieb, bei dem laufend zeitabhängig die Durchschlagsgrenze abgetastet wird, das Regelverfahren so zu optimieren, daß man möglichst an der Durchschlagsgrenze fährt, jedoch die Zahl der zum Fahren an dieser Grenze erforderlichen Durchschläge - während deren Dauer ja die eigentliche Abscheidung nicht möglich ist - in vorbestimmten Grenzen gehalten wird.

Diese Aufgabe wird erfindungsgemäß dadurch gelöst, daß nach jedem Durchschlag die Spannung bzw. der Strom um einen prozentualen Betrag der vorliegenden Durchschlagsspannung bzw. des Durchschlagsstromes abgesenkt wird, der von der Durchschiagshäufigkeit in einer vorhergehenden festgelegten Zeitperiode abhängig ist und daß die Wartezeit bis zu einer erneuten Spannungssteigerung verringert wird, wenn sich die gemessene Spannungsamplitude beim Durchschlag zur gemessenen Spannungsamplitude beim vorhergehenden Durchschlag vergrößert hat und umgekehrt.

Auf diese Weise wird die Spannung um einen prozentualen Betrag abgesenkt, der einerseits durch die Durchschlagsspannung und andererseits durch die Vorgeschichte des Durchschlags bestimmt ist ; ebenso wird auch die Wartezeit so festgelegt, daß keine unzulässige Durchschlagshäufigkeit auftritt.

Um definierte Verhältnisse beim Hochlauf zu erreichen, wird vorteilhafterweise die Filterspannung mit einem festen, vom Betriebszustand der Anlage abhängigen vorwählbaren Spannungsgradienten bis zum Durchschlag erhöht.

Tritt während der Wartezeit ein Durchschlag auf, so unterbleibt vorteilhafterweise die beim Ablauf der Wartezeit vorgesehene Spannungssteigerung, es wird jedoch die von diesem Zeitpunkt an laufende neue Wartezeit verkürzt.

Damit wird erreicht, daß nicht eine unkontrollierte Zahl von Durchschlägen aufeinanderfolgt. Zur Berücksichtigung des sich ändernden Filterverhaltens in bezug auf die Wartezeit ist vorteilhafterweise ferner die Wartezeit in Stufen unterschiedlicher Größe veränderbar, z. B. können die Stufen in Form einer geometrischen Reihe gewählt sein.

Da heute normalerweise für Elektrofilter Thyristoren als Stellglieder verwendet werden, deren Anschnittsteuerung sich gleichspannungsseitig in einer Pulsation der Filterspannung bemerkbar macht, werden vorteilhafterweise - um definierte Punkte für die Vergleiche zu erhalten - die Scheitelwerte der gleichspannungsseitigen Spannungshalbwellen unmittelbar vor den Durchschlägen miteinander verglichen.

Bei einer Einrichtung zur Durchführung des Verfahrens nach den vorhergehenden Merkmalen, bei der das Elektrofilter über einen Gleichrichter, einen Hochspannungstransformator und ein Stellglied von einem Wechselspannungsnetz gespeist ist, wird vorteilhafterweise zur Vorgabe der Steuerspannung an das Stellglied ein Mikrocomputer vorgesehen, der aus den gemessenen und gespeicherten Filterwerten die erforderliche Absenkung und die Wartezeit sowie sonstige Parameter berechnet.

Anhand eines in der Zeichnung dargestellten Ausführungsbeispieles sei die Erfindung näher erläutert ; es zeigen :
Figur 1 die übliche Spannungsversorgung eines Elektrofilters mit einem nach dem erfindungsgemäßen Verfahren arbeitenden Digitalregler,
Figur 1a den Ersatz dieses Digitalreglers durch ein Mikrocomputersystem und
Figur 2 die Spannungsverhältnisse beim Abtasten der Durchschlagsgrenze.

Wie aus Figur 1 ersichtlich, wird ein Elektrofilter 5 über einen Gleichrichter 4 und einen Hochspannungstransformator 3 aus einem Wechseistromnetz 1 gespeist. Primärseitig ist zwischen Hochspannungstransformator 3 und Wechselstromnetz 1 ein aus antiparallelgeschalteten Thyristoren bestehender Wechselstromsteller 2 vorgesehen, dessen Gittersteuersatz 21 seine Steuerspannung Uₛₜ von einem Digitalregler 6 erhält, der gestrichelt umrandet dargestellt ist. Dieser gestrichelt umrandete Digitalregler 6 besteht heute im Regelfall - wie durch das Gleichheitszeichen 8 angedeutet - aus dem in Figur 1a dargestellten Mikrocomputersystem, und zwar umfaßt dieses Mikrocomputersystem als wesentlichen Bestandteil die Zentraleinheit 81, den Speicher 82 und die Ein- und Ausgabe 83, mit der Meßwerte und Daten aus der Peripherie eingegeben und ausgegeben werden können.

Zur besseren Verständlichkeit des Regelverfahrens ist jedoch der Digitalregler in Form festverdrahteter Funktionsbausteine dargestellt.

Wie aus der Figur 1 ersichtlich, wird die Steuerspannung Uₛₜ von einem Steuerbaustein 61 geliefert, der die Filterspannung U bzw. den Filterstrom I bestimmt. Der Gradient der Steigerung der Filterspannung bis zum Durchschlag wird durch den Baustein 63 vorgegeben. Der Einstellwert für diesen Gradienten wird aus einem Speicher 62 je nach den Betriebsbedingungen des Filters entnommen. Erreicht die Filterspannung den Durchbruchswert, der aus Primärstrom I_{P} und/oder dem Zusammenbrechen der sekundärseitigen Spannung U_{F} bestimmt wird, so gibt das Durchschlagserfassungsglied 70 über einen prozentualen Betragseinsteller 66 und ein Spannungsabsenkungsglied 65 einen entsprechenden Spannungsverminderungsbefehl auf die Spannungssteuereinheit 61. Der Absenkungsbetrag im Durchschlagsfall errechnet sich aus oder wobei X einen Wert zwischen 0,2 und 1, n die Absenkungsstufe und U_{F} die aktuelle Filterspannung bedeuten. Entsprechendes gilt, falls nicht eine Filterspannungsabsenkung, sondern eine Filterstromabsenkung ΔI_{F} des Filterstromes I_{F} vorgenommen wird. Der Wert n bestimmt sich aus der Vorgeschichte des Filters, und zwar ist er von der Anzahl k der Durchschläge während einer vorhergehenden Suchperiode von z. B. 10 bis 30 Minuten abhängig. Ist die Anzahl k der nicht durch die Abtastung der Filterspannungsgrenze hervorgerufenen Durchschläge größer als ein vorwählbarer Grenzwert kg von z. B. 1 000, so wird die Absenkungsstufe n . erhöht und eine neue Suchperiode begonnen. Anschließend werden jeweils die Absenkungsbeträge Δu berechnet und gespeichert. Ist die Zahl der Durchschläge in der Suchperiode kleiner als der Grenzwert kg, so bleibt die Absenkungsstufe n zunächst unverändert. Ist in der folgenden Suchperiode ebenfalls k kleiner als kg, so wird die Absenkungsstufe n erniedrigt. Anschließend werden ebenfalls die neuen aktuellen Absenkungsbeträge Δu berechnet und gespeichert. Um sich ändernden Betriebsbedingungen anzupassen, wird auch die Wartezeit T bis zu einem neuen Hochlauf der Filterspannung durchschlagsabhängig verändert, und zwar wird der in einem Speicher 69 niedergelegte Wert der Durchbruchsspannung U_{FV} beim vorhergehenden Durchbruch mit der aktuellen Durchbruchsspannung U_{Fa} verglichen. Ergibt sich, daß sich die gemessene Spannungsamplitude beim Durchschlag zur gemessenen Spannungsamplitude beim vorhergehenden Durchschlag vergrößert hat, so wird durch das Vergleichsglied 68 die Wartezeit um den Betrag ΔT im Zeitänderungsglied 67 verringert. Dieser Zeitänderungsbetrag ΔT ändert dann entsprechend die Wartezeit T der Wartestufe 64. Die Änderung der Wartezeiten sind dabei in z. B. einer geometrischen Reihe gestuft. Ergeben z. B. die Vergleiche, daß die aktuelle Durchschlagsspannung immer größer als die vorhergehende Durchschlagsspannung wird, so werden die Wartezeiten um Beträge ΔT verkürzt, die z. B. in einer geometrischen Reihe ansteigen. Für den Fall, daß die Werte immer niedriger werden, gilt das umgekehrte. Tritt während der Wartezeit mindestens ein Durchschlag auf, so wird die bei Ablauf der Wartezeit vorgesehene Spannungssteigerung unterlassen, jedoch die von diesem Zeitpunkt an laufende Wartezeit ebenfalls um den Betrag ΔT nach der gerade aktuellen Veränderungsstufe verkürzt.

Figur 2 zeigt die Spannungsverläufe am Filter. Wie ersichtlich, treten durch die Anschnittssteuerung und die Gleichrichter sekundärseitig am Filter pulsierende Halbwellen auf. Tritt an der Stelle D1 ein provozierter Durchschlag auf, so bricht die Filterspannung U_{F} zunächst zusammen, die wiederkehrende Filterspannung wird dann um einen Betrag Δu verringert, der sich nachder vorstehend angegebenen Gleichung berechnet. Daran schließt sich eine Wartezeit T bis zum Zeitpunkt S an, von dem an die Filterspannung U_{F} erneut bis zum provozierten Durchschlag D2 gesteigert wird, worauf dann die Spannung U_{F} ebenfalls um einen Wert Δu wieder abgesenkt wird.

Da die eigentliche Durchschlagsspannung wegen der Pulsation der Spannungen relativ schwer erfaßbar ist, werden die für die Wartezeit maßgebenden Spannungsvergleichswerte aus den Scheitelwerten der Spannungshalbwellen unmittelbar vor den Durchschlägen ermittelt. Hierzu werden laufend die Scheitelwerte erfaßt und gespeichert und diejenigen Werte (z. B. U_{Fa}, U_{FV}) für den Vergleich herangezogen, die unmittelbar vor dem Durchbruch liegen.

Auf die vorstehend beschriebene Weise erhält man eine optimale Führung der Filterspannung an der Durchschlagsgrenze.

## Patentansprüche

1. Verfahren zum selbsttätigen Führen der Spannung eines Elektrofilters (5) an der Durchschlagsgrenze durch zeitabhängige Steigerung der Fitterspannung (U_{F}) bis zum Durchschlag und anschließende durchschlagsabhängige Absenkung, dadurch gekennzeichnet, daß nach jedem Durchschlag die Spannung bzw. der Strom (Uᵣ, I_{F}) um einen prozentualen Betrag (Δu, Δl) der Durchbruchsspannung bzw. des Stromes abgesenkt wird, der von der Durchschlagshäufigkeit (k) In einer vorhergehenden festgelegten Zeitperiode abhängig ist und daß die Wartezeit (T) bis zu einer erneuten Spannungssteigerung verringert wird, wenn sich die gemessene Spannungsamplitude (U_{Fa}) beim Durchschlag zur gemessenen Spannungsamplitude (U_{FV}) beim vorhergehenden Durchschlag vergrößert hat und umgekehrt.

2. Verfahren nach Anspruch 1, dadurch gekennzeichnet, daß die Filterspannung (U_{F}) mit einem festen, vorwählbaren Spannungsgradienten bis zum Durchschlag erhöhbar ist.

3. Verfahren nach Anspruch 1, dadurch gekennzeichnet, daß beim Auftreten mindestens eines Durchschlages während der Wartezeit (T) die beim Ablauf der Wartezeit vorgesehene Spannungssteigerung unterbleibt, jedoch die von diesem Zeitpunkt an laufende neue Wartezeit (T) verkürzt wird.

4. Verfahren nach Anspruch 1, dadurch gekennzeichnet, daß die Wartezeit (T) in Stufen unterschiedlicher Größe verändert wird.

5. Verfahren nach Anspruch 4, dadurch gekennzeichnet, daß die Stufen in Form einer geometrischen Reihe gewählt sind.

6. Verfahren nach Anspruch 1, dadurch gekennzeichnet, daß die Scheitelwerte (U_{F}) der Spannungshalbwellen unmittelbar vor den Durchschlägen miteinander verglichen werden.

7. Einrichtung zur Durchführung des Verfahrens nach den Ansprüchen 1 bis 6 bei einem Elektrofilter (5), das über einen Gleichrichter (4), einen Trafo und ein Stellglied (2) aus einem Wechselspannungsnetz (1) gespeist ist, dadurch gekennzeichnet, daß zur Vorgabe der Steuerspannung (U_{St} an das Stellglied (2) ein Mikrocomputer (8) vorgesehen ist, der aus gemessenen und gespeicherten Filterwerten und Daten die erforderliche Absenkung (Au, Δl) der Filterspannung bzw. des Filterstromes bei Durchschlag und die Wartezeit (T) bis zur erneuten Steigerung der Filterspannung (U_{F}) berechnet.

## Claims

1. A process for automatically driving the voltage of an electrical filter (5) at the breakdown limit by means of a time-dependent rise in the filter voltage (U_{F}) until the breakdown and subsequent breakdown-dependent lowering, characterised in that following each breakdown, the voltage or the current (U_{F}, IF) as the case may be, is lowered by a percentage amount (Au, Δl) of the breakdown voltage or the current, as the case may be, which is dependent upon the breakdown frequency (k) in a preceding fixed interval, and that the waiting time (T) until another voltage rise is reduced when the measured voltage amplitude (U_{Fa}) during the breakdown has increased to the measured voltage amplitude (U_{Fv}) during the preceding breakdown and vice versa.

2. A process as claimed in Claim 1, characterised in that the filter voltage (U_{F}) can be increased until the breakdown by a fixed, preselectable voltage gradient.

3. A process as claimed in Claim 1, characterised in that on occurrence of at least one breakdown during the waiting time (T) the voltage rise aimed at during the expiration of the waiting time does not take place, but the new waiting time (T) running from this instant is shortened.

4. A process as claimed in Claim 1, characterised in that the waiting time (T) is changed in stages of different magnitude.

5. A process as claimed in Claim 4, characterised in that the stages are selected in the form of a geometrical progression.

6. A process as claimed in Claim 1, characterised in that the peak values (U_{F}) of the voltage half-cycles immediately prior to the breakdowns are directly compared with one another.

7. Apparatus for implementing the process as claimed in Claims 1 to 6 in an electrical filter (5) fed from an alternating current network (I) via a rectifier (4), a transformer and a setting element (2), characterised in that in order to advance the control voltage (Uₛₜ) to the setting element (2), there is provided a micro-computer (8) which calculates the required lowering (Δu, Δl) of the filter voltage or of the filter current, as the case may be, during breakdown and the waiting time (t) until the renewed rise in the filter voltage (U_{F}) from measured and stored filter values and data.

## Revendications

1. Procédé pour amener automatiquement la tension d'un électrofiltre (5) au niveau de la limite de décharge par accroissement, en fonction du temps, de la tension (U_{F}) du filtre jusqu'à la charge, et par diminution ultérieure, en fonc- con de la décharge, caractérisé en ce qu'après chaque décharge, la tension ou le courant (U_{F}, I_{F}) est réduite d'un pourcentage (Δu, Δl) de la valeur de la tension de décharge ou du courant, qui dépend de la fréquence (k) des décharges dans un intervalle de temps antérieur déterminé, et que le temps d'attente (T) jusqu'à un nouvel accroissement de la tension est réduit lorsque l'amplitude de tension mesurée (U_{Fa}) lors de la décharge a augmenté par rapport à l'amplitude de tension mesurée (U_{Fv}) lors de la décharge précédente, et inversement.

2. Procédé selon la revendication 1, caractérisé en ce que la tension (U_{F}) du filtre peut être augmentée jusqu'à la décharge, avec un gradient de tension fixe et pouvant être présélectionné.

3. Procédé selon la revendication 1, caractérisé en ce que lors de l'apparition d'au moins une décharge pendant le temps d'attente (T), l'accroissement de la tension, prévu à la fin du temps d'attente, est supprimé, alors que le nouveau temps d'attente (T) qui s'écoule à partir de cet instant est raccourci.

4. Procédé selon la revendication 1, caractérisé en ce que le temps d'attente (T) est modifié par échelons possédant des valeurs différentes.

5. Procédé selon la revendication 4, caractérisé en ce que les échelons sont choisis sous la forme d'une progression géométrique.

6. Procédé selon la revendication 1, caractérisé en ce que les valeurs crêtes (U_{F}) des alternances de tension sont comparées entre elles immédiatement avant les décharges.

7. Dispositif pour la mise en oeuvre du procédé selon les revendications 1 à 6, dans un électrofiltre (5), qui est alimenté par l'intermédiaire d'un redresseur (4), d'un transformateur et d'un organe de réglage (2), à partir d'un réseau (1) à tension alternative, caractérisé en ce que pour la prédétermination de la tension de commande (Uₛₜ) appliquée à l'organe de réglage (2), il est prévu un microcalculateur (8) qui, à partir des valeurs du filtre et des données mesurées et mémorisées, calcule la diminution nécessaire (Δu, Δl) de la tension du filtre ou du courant dans le filtre lors de la décharge et le temps d'attente (T) jusqu'à un nouvel accroissement de la tension (U_{F}) du filtre.
